# EUROPÄISCHE PATENTSCHRIFT

(11) **EP 0 901 852 B1**
(45) Veröffentlichungstag und Bekanntmachung des Hinweises auf die Patenterteilung: **17.07.2002**
(21) Anmeldenummer: 97810643.3
(22) Anmeldetag: 09.09.1997
(51) Int. Cl.: B22D 17/20

(54) **Kolben für eine Warmkammer-Druckgiessmachine**
Plunger for a hot-chamber die-casting machine
Piston pour une machine à couler sous pression à chambre chaude

(43) Veröffentlichungstag der Anmeldung: 17.03.1999
(73) Patentinhaber: Müller, André, 3186 Düdingen (CH)
(72) Erfinder: Müller, André, 3186 Düdingen (CH)
(74) Vertreter: Meier, Hans Peter

(56) Entgegenhaltungen:
- EP-B- 0 423 413
- DE-B- 1 080 739
- DE-B- 1 272 492
- DE-C- 742 182
- GB-A- 812 536
- US-A- 1 492 043
- US-A- 5 350 007
- SOVIET PATENT ABSTRACTS Section Ch, Week 9330 Derwent Publications Ltd., London, GB; Class M22, AN 93-241611 XP002056560 & SU 1 752 501 A (KOZHOKIN T I) , 7.August 1992

## Beschreibung

Die vorliegende Erfindung betrifft einen axial verschiebbaren Kolben zum Einsatz in einem Giesszylinder einer Druckgiessmaschine mit einer Kolbennut zur Aufnahme des Ringsteges eines mit einem Schlitz versehenen Dichtungsringes, wobei der Schlitz als Stufenschlitz ausgebildet ist, dessen Schlitzflächen in Umfangsrichtung verlaufende und in Umfangsrichtung gegeneinander verschiebbare, dichtende Stufen-Übergangsflächen bilden.

Bei einer Warmkammer-Druckgiessmaschine ist es bekannt, in einem mit der zu vergiessenden Schmelze gefüllten Tiegel einen senkrecht stehenden Giesszylinder anzuordnen, in dem ein Kolben axial verschiebbar gelagert ist. In der obem Hälfte sind im Giesszylinder Einflussöffnungen für die Schmelze und unten ist eine Ausflussöffnung angebracht, die über ein Steigrohr mit der Giessform verbunden ist. Somit strömt bei jeder Aufwärtsbewegung des Kolbens eine bestimmte Menge Schmelze in den Giesszylinder, die bei der nachfolgenden Abwärtsbewegung in die Giessform gedrückt wird.

Das Problem bei einer Warmkammer-Druckgiessmaschine besteht nun darin, Aussendurchmesser des Kolbens und Innendurchmesser des Giesszylinders so aufeinander abzustimmen, dass die Axialbewegung des Kolbens optimal erfolgen kann. Bei zu grossem Kolbendurchmesser klemmt der Kolben, während bei zu kleinem Kolbendurchmesser Schmelze zwischen Kolben und Giesszylinder eindringt und sich verfestigen kann, was in beiden Fällen zur frühzeitigen Zerstörung des Kolbens oder zusätzlich auch des Giesszylinders führen kann. Um dies zu verhindern, ist in der US-PS 5 350 007 eine Warmkammer-Druckgiessmaschine offenbart, bei der die Kolbenoberfläche mindestens eine Ringnut aufweist, die über Radialkanäle mit einem zur Stirnseite des Kolbens führende Axialkanal verbunden ist. Dabei sind in der Ringnut mindestens zwei Ringsegmente lose angeordnet, die beim Arbeitshub des Kolbens durch das durch die Kanäle fliessende flüssige Metall an den Innenmantel des Giesszylinders angedrückt werden und somit als Dichtungsring wirken. Der Nachteil dieser Lösung besteht aber darin, dass flüssiges Metall auch zwischen Kolben und Giesszylinder in Richtung zur Kolbenstange hin eindringen und sich verfestigen kann mit der möglichen Zerstörung von Kolben und Giesszylinder; zusätzlich ist die Fertigung des Kolbens äusserst kompliziert und teuer. Weiter ist aus der EP-PS 0 423 413 ein Kolben für einen Giesszylinder einer Kaltkammer-Druckgiesspresse bekannt geworden, bei dem auf einem von einem Kühlmittel durchflossenen Trägerkörper eine Kappe mit einer Ringnut angeordnet ist. In die Ringnut greift ein mit einem Schlitz versehener Dichtungsring ein, wobei der Schlitz als Stufenschlitz ausgebildet ist, dessen Schlitzflächen in Umfangsrichtung verlaufende und in Umfangsrichtung verschiebbare, dichtende Stufen-Übergangsflächen bilden. Die Kappe endet in einem Ansatz, der nacheinander die Ringnut, einen Ringsteg und eine Begrenzungsfläche aufweist, wobei der Dichtungsring mit seinem Ringsteg und seiner Ringnut entsprechend in die Ringnut und in den Ringsteg des Ansatzes eingreift und mit seiner Begrenzungsfläche den Ringsteg des Ansatzes umfassend der Begrenzungsfläche des Ansatzes frontseitig radial gegenübersteht Versuche haben aber gezeigt, dass ein solcher Kolben für den Einsatz in einem Giesszylinder einer Warmkammer-Druckgiessmaschine ungeeignet ist.

Der Erfindung liegt daher die Aufgabe zugrunde, die beschriebenen Nachteile zu vermeiden und einen Kolben zum Einsatz in einem Giesszylinder einer Warmkammer-Druckgiessmaschine zu schaffen, der bei einfacher und nicht teurer Konstruktion eine sichere Abdichtung gewährleistet. Der Kolben soll weiter einen Dichtungsring aufweisen, der sich durch gute Dichtwirkung auszeichnet und einfach auswechselbar ist, da im Falle einer Beschädigung bei einer Verfestigung von Metall nur der Dichtungsring beschädigt werden soll.

Die Aufgabe wird durch einen Kolben mit den in Anspruch 1 angegebenen Merkmalen gelöst. Beim Kolben gemäss Anspruch 2 wird bei einer Verfestigung von Giessmetall zuerst der Dichtungsring beschädigt, so dass nur dieser ausgewechselt werden muss. Mit einem Kolben gemäss Anspruch 3 übt der Dichtungsring beständig eine Anpresskraft auf den Giesszylinder aus. Der Kolben gemäss Anspruch 4 ist besonders zum Vergiessen von Zinklegierungen geeignet.

Nachfolgend wird ein Ausführungsbeispiel der Erfindung anhand der Zeichnung näher erläutert. Darin zeigen:
- Fig. 1: eine Seitenansicht auf einen Kolben, der noch nicht mit einem Dichtungsring versehen ist,
- Fig. 2: eine seitliche, stark vergrösserte Ansicht von aussen auf den Dichtungsring,
- Fig. 3: eine Seitenansicht von innen auf den Dichtungsring,
- Fig. 4: eine Ansicht von oben auf den Dichtungsring,
- Fig. 5: die Ansicht wie in Fig. 1, aber mit auf dem Kolben aufgesetzten Dichtungsring vor dem Einsetzen in den Giesszylinder und
- Fig. 6: die Ansicht wie in Fig. 5, wenn der Kolben im Giesszylinder eingesetzt ist.

Der Kolben 1 aus Stahl ist mit seinem Kolbenkörper 2 (Fig. 1) im nur angedeuteten, ebenfalls aus Stahl bestehendem Giesszylinder 3 (Fig. 5) axial geführt. Der Kolbenkörper 2 geht über einen Kegelteil 4 in die Kolbenstange 5 über, die mit einem nicht dargestellten Antrieb für die Axialbewegung verbunden ist Zwischen einem Kolbensteg 6 mit Abschrägung 7, der in einen Anschlag 8 übergeht, und dem Kolbenkörper 2 ist eine Kolbennut 9 angebracht Die Fig. 2 bis 4 zeigen den mit einem Schlitz 10 versehenen Dichtungsring 11 aus Federstahl in der entspannten Ruhelage, in welcher sein Aussendurchmesser grösser als der Innendurchmesser des Giesszylinders ist und wobei der Ringkörper 12 einen Ringsteg 13 aufweist. Der Schlitz 10 ist als Stufenschlitz ausgebildet, dessen Schlitzflächen 14, 15, 16, 17, 18, 19 in Umfangsrichtung verlaufende und in Umfangsrichtung gegeneinander verschiebbare, dichtende Stufen-Übergangsflächen 15, 18 bilden.

In der entspannten Ruhelage liegt der Dichtungsring 11 mit offenem Schlitz 10 über dem Kolbensteg 6 des Kolbens 1 (Fig. 5), bevor dieser in den Giesszylinder 3 eingesetzt wird. Beim Einsetzen des Kolbens 1 in den Giesszylinder 3 wird der Dichtungsring 11 durch die Kegelmantelfläche 20 in seine Arbeitsstellung zusammengepresst (Fig. 6), in welcher der Dichtungsring 11 vom Giesszylinder 3 mit dem Ringkörper 12 gegen den Kolbensteg 6 und mit dem Ringsteg 13 in die Kolbennut 9 gedrückt wird,selbst aber wegen seiner Federeigenschaft eine Gegenkraft auf den Giesszylinder ausübt. Der Innendurchmesser des Giesszylinders 3, der Aussendurchmesser des Dichtungsringes 11 und der Aussendurchmesser des Kolbenkörpers 2 stimmen beinahe überein, wobei sie aber in der genannten Reihenfolge minimal kleiner sein sollen.

## Patentansprüche

1. Axial verschiebbarer Kolben zum Einsatz in einem Giesszylinder einer Druckgiessmaschine mit einer Kolbennut (9) zur Aufnahme des Ringsteges (13) eines mit einem Schlitz (10) versehenen Dichtungsringes (11), wobei der Schlitz als Stufenschlitz ausgebildet ist, dessen Schlitzflächen (14, 15, 16, 17, 18, 19) in Umfangsrichtung verlaufende und in Umfangsrichtung gegeneinander verschiebbare, dichtende Stufen-Übergangsflächen (15, 18) bilden, **dadurch gekennzeichnet, dass** der Kolben (1) zum Einsatz in einer Warmkammer-Druckgiessmaschine ungekühlt ausgebildet ist und dass die Kolbennut (9) zwischen dem Ende eines Kolbenkörpers (2) und einem Kolbensteg (6) gebildet ist, derart dass der Dichtungsring (11) mit seinem Ringsteg (13) in die Kolbennut (9) eingreift und mit seinem Ringkörper (12) nur noch auf dem Kolbensteg (6) aufliegt.

2. Kolben nach Anspruch 1, **dadurch gekennzeichnet, dass** bei in den Giesszylinder (3) eingesetztem Kolben (1) der Aussendurchmesser des Kolbenkörpers (2) minimal kleiner als der Aussendurchmesser des Dichtungsringes (11) und dieser minimal kleiner als der Innendurchmesser des Giesszylinders (3) ist.

3. Kolben nach Anspruch 1 oder 2, **dadurch gekennzeichnet, dass** der Dichtungsring (11) aus Federstahl besteht und in der entspannten Ruhelage einen grösseren Aussendurchmesser als der Innendurchmesser des Giesszylinders (3) aufweist.

4. Kolben nach Anspruch 3, **dadurch gekennzeichnet, dass** der Dichtungsring (11) aus hochlegiertem, warmfesten Federstahl besteht.

## Claims

1. Axially displaceable piston for use in a casting cylinder of a die casting machine having a piston groove (9) for receiving the annular web (13) of a sealing ring (11) provided with a slot (10), the slot being in the form of a stepped slot whose slot faces (14, 15, 16, 17, 18, 19) form sealing step transition faces (15, 18) which extend in the peripheral direction and which can be displaced relative to each other in the peripheral direction, **characterised in that** the piston (1) is constructed for use in a hot-chamber die casting machine in an uncooled manner, and **in that** the piston groove (9) is formed between the end of a piston body (2) and a piston land (6) in such a manner that the sealing ring (11) engages in the piston groove (9) by means of the annular web (13) thereof and only rests on the piston land (6) by means of the annular member (12) thereof.

2. Piston according to claim 1, **characterised in that**, when the piston (1) is inserted into the casting cylinder (3), the outside diameter of the piston body (2) is minimally smaller than the outside diameter of the sealing ring (11) and the outside diameter of the sealing ring (11) is minimally smaller than the inside diameter of the casting cylinder (3).

3. Piston according to claim 1 or 2, **characterised in that** the sealing ring (11) is of spring steel and, in the unstressed rest position, has an outside diameter which is greater than the inside diameter of the casting cylinder (3).

4. Piston according to claim 3, **characterised in that** the sealing ring (11) is of a high-alloy, heat-resistant spring steel.

## Revendications

1. Piston déplaçable axialement pour utilisation dans un cylindre de coulée d'une machine à couler sous pression, avec une rainure de piston (9) pour le logement du listel de piston (13) d'un anneau d'étanchéité (11) muni d'une fente (10), la fente étant formée comme fente à gradins dont les surfaces (14, 15, 16, 17, 18, 19) forment des surfaces de transition par gradins (15, 18) s'étendant dans le sens de la circonférence, étanches et déplaçables l'une contre l'autre dans le sens de la circonférence, **caractérisé en ce que** le piston (1) à utiliser dans une machine à couler sous pression à chambre chaude est formé de manière non refroidie, et **en ce que** la rainure de piston (9) est formée entre l'extrémité d'un corps de piston (2) et un talon de piston (6), de telle sorte que l'anneau d'étanchéité (11) a prise avec son listel de piston (13) dans la rainure de piston (9) et ne repose plus avec le corps de son anneau (12) que sur le talon de piston (6).

2. Piston selon la revendication 1, **caractérisé en ce que**, dans le cas d'un piston (1) inséré dans le cylindre de coulée (3), le diamètre extérieur du corps du piston (2) est légèrement inférieur au diamètre extérieur de l'anneau d'étanchéité (11) et que celui-ci est légèrement inférieur au diamètre intérieur du cylindre de coulée (3).

3. Piston selon la revendication 1 ou 2, **caractérisé en ce que** l'anneau d'étanchéité (11) est constitué d'acier à ressorts et présente, en position de repos détendue, un diamètre extérieur supérieur au diamètre intérieur du cylindre de coulée (3).

4. Piston selon la revendication 3, **caractérisé en ce que** l'anneau d'étanchéité (11) est constitué d'acier à ressorts fortement allié, résistant aux températures élevées.
